# DEMANDE DE BREVET EUROPEEN

(11) **EP 0 462 026 A1**
(43) Date de publication de la demande: **18.12.1991**
(21) Numéro de dépôt: 91420174.4
(22) Date de dépôt: 30.05.1991
(51) Int. Cl.: H01H 9/34, H01H 71/02

(54) **Disjoncteur électrique miniature à échappement des gaz de coupure**

(30) Priorité: 15.06.1990 FR 9007616
(71) Demandeur: SCHNEIDER ELECTRIC SA, F-92100 Boulogne-Billancourt (FR)
(72) Inventeur: Perrot, Michel, F-38050 Grenoble Cédex (FR); Lebouc, Didier, F-38050 Grenoble Cédex (FR); Comino, Jean-Bruno, F-38050 Grenoble Cédex (FR)
(74) Mandataire: Hecke, Gérard

(57) **Abrégé**

Un disjoncteur (10) électrique à boîtier (12) isolant renferme une chambre principale (26) d'extinction d'arc, et une chambre de décompression (40) communiquant avec le milieu extérieur par un orifice (42) d'évacuation. Selon l'invention, l'orifice (42) d'évacuation est ménagé dans la face arrière (18) du boîtier (12) isolant, pour dévier l'écoulement gazeux ionisé du côté du socle (20) de fixation, vers une zone dépourvue de conducteurs de raccordement ou de parties conductrices sous tension.

## Description

L'invention est relative à un disjoncteur électrique miniature à boîtier isolant moulé de forme parallélépipédique ayant une manette faisant saillie d'une face avant, un socle de fixation agencé sur une face arrière opposée, et une paire de faces latérales étroites de raccordement, ledit boîtier renfermant une chambre principale d'extinction d'arc à tôles de désionisation, et une chambre de décompression faisant communiquer la sortie de la chambre principale avec le milieu extérieur à travers un orifice d'évacuation.

Dans les disjoncteurs de l'art antérieur, l'échappement des gaz de coupure vers le milieu extérieur s'effectue généralement au moyen d'un orifice agencé dans la face latérale étroite du boîtier, c'est à dire dans l'environnement dans lequel se trouve le conducteur de raccordement. En cas de coupure de courants de court-circuit, l'orientation latérale de l'échappement des gaz ionisés risque de provoquer des amorçages avec le conducteur de raccordement. La présence de pare-flammes dans l'orifice d'évacuation contribue à refroidir les gaz ionisés avant leur échappement vers le milieu extérieur. Le gradient de refroidissement dépend néanmoins de la structure des pare-flammes. L'utilisation de simples grilles métalliques de désionisation ne permet pas d'obtenir un refroidissement optimum des gaz ionisés, et le risque d'amorçage extérieur subsiste pour des forts courants. L'usage de boîtes de désionisation spéciales permet d'améliorer le refroidissement, mais leur incorporation dans l'orifice d'évacuation est incompatible avec l'encombrement du disjoncteur miniature.

L'objet de l'invention consiste à perfectionner l'échappement des gaz de coupure d'un disjoncteur miniature.

Le disjoncteur selon l'invention est caractérisé en ce que l'orifice d'évacuation est ménagé dans la face arrière du boîtier isolant, pour dévier l'écoulement gazeux ionisé du côté du socle de fixation, vers une zone dépourvue de conducteurs de raccordement ou de parties conductrices sous tension, et que la chambre de décompression comporte une chicane située au voisinage de l'orifice d'évacuation.

L'échappement à angle droit des gaz par la face arrière du boîtier, envoie les gaz chauds vers la partie arrière du coffret, et évite tout amorçage dans cette région, quel que soit l'intensité du courant à interrompre.

D'autres avantages et caractéristiques ressortiront plus clairement de la description qui va suivre d'un mode de réalisation de l'invention, donné à titre d'exemple non limitatif, et représenté au dessin annexé, dans lequel:
- la figure 1 est une vue schématique en élévation du disjoncteur selon l'invention, avec une coupe partielle au niveau de l'échappement de la chambre d'extinction d'arc;
- la fiqure 2 représente une vue en coupe selon la ligne II-II de la figure 1.

Sur les figures, un disjoncteur 10 miniature à boîtier 12 isolant moulé de forme parallélépipédique, comporte une face avant 14 d'où fait saillie une manette 16 du mécanisme, une face arrière 18 opposée équipée d'un socle 20 de fixation, et une paire de faces latérales 22,24 étroites de raccordement. La chambre principale d'extinction d'arc 26 est formée par un empilage de tôles de désionisation s'étendant parallèlement au socle 20. La sortie 28 de la chambre d'extinction d'arc 26 est positionnée contre une paroi 30 perforée autorisant le passage de gaz de coupure pendant la phase d'extinction de l'arc.

Un conducteur 32 de raccordement est introduit du côté de la face 22 dans une cage d'une borne de connexion 34, laquelle est logée dans un alvéole 36 du boîtier 12. Le socle 20 de fixation du disjoncteur 10 peut être adapté sur un rail de montage (non représenté).

Une cloison 38 de subdivision du boîtier 12 est'ménagée entre l'alvéole 36 et la paroi 30 perforée pour confiner une chambre de décompression 40 à la sortie 28 de la chambre d'extinction 26.La chambre de décompression 40 est obturée du côté de la face latérale 22, de manière à empêcher tout échappement de gaz ionisés du côté du conducteur 32 de raccordement. Un orifice 42 d'évacuation est prévu dans la face arrière 18 du boîtier 12, autorisant la communication de la chambre de décompression 40 avec le milieu extérieur.

Lors de la phase d'extinction d'arc dans la chambre principale 26, les gaz de coupure se dirigent vers la chambre de décompression 40, et sont évacués par l'orifice 42 vers le milieu extérieur, après passage dans une chicane 44 (voir sens flèche F).La présence de l'orifice 42 d'évacuation dans la face arrière 18 du boîtier 12 isolant permet de dévier l'écoulement gazeux ionisé du côté du socle 20, vers une zone postérieure, dépourvue de parties actives sous tension.

## Revendications

1. Disjoncteur électrique miniature à boîtier (12) isolant moulé de forme parallélépipèdique ayant une manette (16) faisant saillie d'une face avant (14), un socle (20) de fixation agencé sur une face arrière (18) opposée, et une paire de faces latérales (22,24) étroites de raccordement, ledit boîtier renfermant une chambre principale (26) d'extinction d'arc à tôles de désionisation, et une chambre de décompression (40) faisant communiquer la sortie (28) de la chambre principale (26) avec le milieu extérieur à travers un orifice(42)d'évacuation, caractérisé en ce que l'orifice (42) d'évacuation est ménagé dans la face arrière (18) du boîtier (12) isolant, pour dévier l'écoulement gazeux ionisé du côté du socle (20) de fixation, vers une zone dépourvue de conducteurs de raccordement ou de parties conductrices sous tension, et que la chambre de décompression (40)comporte une chicane(44)située au voisinage de l'orifice (42) d'évacuation.

2. Disjoncteur selon la revendication 1, caractérisé en ce que la sortie(28) de la chambre principale (26) d'extinction d'arc est positionnée contre une paroi (30) perforée du boîtier (12), et qu'une cloison (38) de subdivision sépare la chambre de décompression (40) d'un alvéole (36) de logement d'une borne de connexion (34).
